# FASCICULE DE BREVET EUROPEEN

(11) **EP 1 799 062 B1**
(45) Date de publication et mention de la délivrance du brevet: **02.06.2010**
(21) Numéro de dépôt: 05797141.8
(22) Date de dépôt: 07.09.2005
(51) Int. Cl.: A44C 9/00, A44C 9/02

(54) **ASSORTIMENT DE BAGUES**
RINGSATZ
SET OF RINGS

(30) Priorité: 15.10.2004 CH 17082004
(43) Date de publication de la demande: 27.06.2007
(73) Titulaire: Lovekey Diffusion SA, 2300 La Chaux-de-Fonds (CH)
(72) Inventeur: Lovekey Diffusion SA, 2300 La Chaux-de-Fonds (CH)
(74) Mandataire: P&TS Patents & Technology Surveys SA
(86) Numéro de dépôt international: PCT/EP2005/054429
(87) Numéro de publication internationale: WO 2006/040224

(56) Documents cités:
- DE-A1- 2 516 942
- US-A- 1 758 447
- US-A- 4 226 094
- US-A- 5 865 042

## Description

La présente invention concerne le domaine des bijoux, en particulier le domaine des bagues, ainsi que la fabrication des bijoux par usinage.

De nombreux pays connaissent la coutume des bagues ou alliances portées par les deux membres d'un couple et destinées à symboliser leur union. Des bagues sont par exemple échangées lors de fiançailles ou de mariages. Les fiancés ou époux choisissent alors fréquemment des bagues similaires ou identiques afin de marquer leur rapprochement. Les bagues ne sont cependant généralement pas uniques, en sorte que chaque partenaire est lié au moins symboliquement à des acheteurs, souvent inconnus, ayant adopté la même bague.

US-A-1758447 (L.H. Liebs) décrit un assortiment de deux bagues produites en partageant un anneau par sa tranche selon une ligne de découpe arbitraire. Les deux bagues résultant de cette division sont destinées à être portées par les deux membres d'un couple. En juxtaposant les deux bagues, les époux ou les fiancés peuvent constater la correspondance de la ligne de découpe. Le nom ou le prénom des deux membres du couple peut en outre être gravé à cheval sur la ligne de découpe.

Les deux bagues ainsi fabriquées à partir d'un même anneau ont nécessairement le même diamètre ; elles ne peuvent donc être portées que par les membres d'un couple dont le diamètre des annulaires correspond, ce qui est rarement le cas.

Des paires de bagues apparentées sont aussi décrites dans DE-U1-19814777.

DE-2516942 (Hurst Waltraut) décrit deux bagues apparentées produites par découpe ou casse d'un anneau unique. Il est fait mention dans la description de la possibilité de fabriquer deux bagues ayant des diamètres intérieurs différents, sans pour autant mentionner de moyen permettant à l'homme de métier de parvenir à ce résultat.

Sur le même principe, DE-U1-8704230 (P. Tiemann) décrit deux bagues apparentées produites en scindant un anneau comportant une portion tronconique. Il est ainsi possible de fabriquer deux bagues apparentées de diamètre différent. La portion de jonction de la bague de petit diamètre est évasée, ce qui est peu esthétique. Par ailleurs, le diamètre des deux bagues apparentées ne peut plus être modifié après fabrication. Un bijoutier souhaitant offrir cet article dans son assortiment est donc tenu d'offrir des bagues apparentées dans de nombreuses combinaisons de tailles possibles.

Un but de la présente invention est de proposer des bagues et des assortiments de bagues permettant de renouveler cette coutume.

Un autre but est de proposer des assortiments de bagues apparentées qui peuvent être adaptées aux diamètres de doigts de nombreux couples.

Selon l'invention, ces buts sont atteints notamment au moyen d'un assortiment de bagues comportant les caractéristiques de la revendication principale, des modes de réalisation préférentiels étant indiqués dans les revendications dépendantes.

Ce but est en particulier atteint au moyen d'un assortiment comportant plusieurs paires de bagues, chaque bague comportant un motif permettant de l'apparenter à une seule autre bague dudit assortiment. Au moins une bague comporte un adaptateur interchangeable pour adapter son diamètre au doigt du porteur.

L'invention permet ainsi de symboliser de manière plus forte les liens uniques unissant les partenaires de chaque couple. Chaque membre du couple est en effet lié à son partenaire par un motif apparenté sur sa bague ; aucune autre bague ne peut être apparentée. Les deux bagues apparentées forment ainsi un couple unique dans lequel aucun des membres ne peut être remplacé sans rompre l'apparentement des motifs.

L'adaptateur permet d'usiner des paires de bague de diamètre standards, qui peuvent être montées sur des adaptateurs pour adapter leurs diamètres aux doigts des deux porteurs.

Des adaptateurs de diamètres de bague sont connus en soi. Les adaptateurs de type connus ne conviennent cependant pas aux bagues apparentées d'une paire ; en particulier, les profils d'apparentement variables rendent le montage des bagues d'une paire sur des adaptateurs standards difficile ou même impossible.

Les motifs des deux bagues apparentées ne sont pas nécessairement identiques ; dans une variante préférentielle, ils sont même différents, en sorte que chaque bague est unique et munie d'un motif individuel. Les motifs des deux bagues d'un couple correspondent toutefois l'un à l'autre d'une manière qui permette la vérification de leur apparentement. Dans une variante, les motifs des deux membres du couple sont inversés l'un par rapport à l'autre.

Dans un mode de réalisation de l'invention, les deux bagues apparentées d'un couple sont munies de motifs en relief qui s'emboîtent l'un dans l'autre ou s'aboutent l'un contre l'autre, chaque motif étant cependant individuel, en sorte qu'une bague peut uniquement être emboîtée dans la bague apparentée de la même paire.

L'apparentement de deux bagues peut de préférence être constaté visuellement lorsque les deux bagues sont superposées coaxialement, par exemple lorsqu'elles sont enfilées sur un même doigt ou sur une même bague d'adaptation. Dans cette position, les profils des deux bagues apparentées correspondent l'un à l'autre ou permettent l'aboutage des deux bagues l'une contre l'autre.

L'invention sera mieux comprise à la lecture d'exemples de mise en oeuvre illustrés par les figures qui montrent :
Les figures 1A à 1E une paire de deux bagues apparentées toutes deux montées sur des bagues d'adaptation de diamètre, les deux bagues comportant des motifs en relief comportant une succession de portions convexes et concaves.
Les figures 2A à 2B une paire de bagues apparentées comportant des motifs en reliefs comportant des éléments mâles et/ou femelles qui s'emboîtent l'un dans l'autre.
Les figures 3A à 3F une paire de deux bagues apparentées toutes deux montées sur des bagues d'adaptation de diamètre en deux parties.
Les figures 4A à 4B une paire de deux bagues apparentées toutes deux montées sur la même bague d'adaptation de diamètre.
Les figures 5A à 5C une bague comportant un motif permettant de l'apparenter à une bague non représentée, et montée sur une bague d'adaptation avec une contrepartie neutre.
Les figures 6A à 6C une paire de deux bagues apparentées non circulaires, toutes deux montées sur des bagues d'adaptation de diamètre, les deux bagues comportant des motifs en relief comportant une succession de portions convexes et concaves.
Les figures 7A à 7D une paire de bagues apparentées vissées sur des bagues d'adaptation de diamètre.
Les figures 8A à 8F une bague destinée à être apparentée avec l'autre bague d'une paire, et montée de manière coulissante sur une bague d'adaptation de diamètre, de manière à permettre la vérification de l'apparentement sans démonter la bague.

La figure 1A illustre en perspective une paire de bagues apparentées, faisant par exemple partie d'un assortiment comportant plusieurs paires de bagues toutes différentes les unes des autres. La paire illustrée comprend deux bagues 1 respectivement 2, munies chacune d'une tranche 10 respectivement 20 avec des profils 11 et 21 correspondant l'un à l'autre. Les bagues 1 et 2 sont de préférence monolithiques et en métal, par exemple en métal précieux, l'invention n'étant cependant pas limitée à ce choix particulier. La forme de la bague peut être quelconque et elle peut être munie de pierres ou d'autres motifs ou décorations, notamment sur sa face externe 15, respectivement 25.

Les deux profils 11 et 21 sont constitués par une succession de portions en reliefs convexes 110, respectivement 210, et de portions concaves 111, respectivement 211. Dans l'exemple illustré, les profils 11 et 21 sont définis par une fonction monodimensionnelle f(Θ) d'une seule variable Θ correspondant par exemple à la position angulaire par rapport au centre de la bague. Des profils multidimensionnels, dépendant par exemple de la distance au centre de la bague, peuvent aussi être envisagés ; il est par exemple possible d'employer des tranches 10, 20 biseautées avec des angles de biseautage variables le long de la périphérie de la bague.

Le motif en relief sur la tranche de chaque bague est unique. Par exemple, le nombre de portions convexes ou concaves, la largeur ou la hauteur de ces portions, ainsi que leur forme peuvent être variables. Des prototypes ont permis de constater que même des différences de dimension de profil de l'ordre du dixième de millimètre donnent lieu à un jeu perceptible lors de l'aboutement, rendant le nombre de combinaison possibles presque illimité. Le profil choisi est cependant de préférence dépourvu de discontinuités et d'angles vifs susceptibles de blesser le porteur de la bague et d'accumuler des impuretés.

L'apparentement des deux bagues 2, 3 peut être constaté facilement lorsque les deux bagues sont superposées coaxialement, comme illustré sur les figures 1C et 1D. Dans cette position, les profils 11, 21 permettent l'aboutement des deux bagues l'une dans l'autre, les deux motifs apparentés s'emboîtant sans jeu l'un contre l'autre, à la manière de deux pièces d'un puzzle. Les deux profils 11 et 21 ne sont donc pas identiques, mais inversés l'un par rapport à l'autre.

Les bagues peuvent également être munies de motifs apparentés sur leurs faces externes 15, 25 ou internes. Par exemple, les bagues peuvent comporter une inscription, un dessin, ou un motif en relief reconstitué et déchiffrable lorsque les deux bagues sont superposées comme sur les figures 1C et 1D. Dans une autre variante, la constatation de l'apparentement entre deux bagues peut aussi être constatée en juxtaposant deux bagues l'une contre l'autre, c'est-à-dire en appuyant des portions des surfaces externes 15, 25 des deux bagues l'une contre l'autre. Cette variante permet de constater l'apparentement entre deux bagues sans les retirer des doigts des deux partenaires. Il est aussi possible de porter une paire de bagues apparentées de cette façon sur deux doigts voisins du même porteur. Une bague peut aussi porter un ou des motifs d'apparentement sur plusieurs surfaces distinctes.

Dans une autre variante, l'apparentement des deux bagues peut être constaté en faisant correspondre la face externe de la plus petite bague avec la face interne de la plus grande bague. Cette solution n'est cependant envisageable que si la différence de diamètre entre les deux bagues du couple est suffisante.

Les bagues 1, 2 peuvent être fabriquées sur mesure pour chaque couple, en fonction de leur diamètre de doigt et en employant au moins un paramètre définissant le profil unique employé. Dans un mode de réalisation préférentiel, des paires de bagues de diamètre standard sont fabriquées à l'avance et destinées à la vente à des utilisateurs non identifiés. Dans ce cas, toutes les bagues ont de préférence un rayon r égal au niveau de la tranche 10, 20. Il est ainsi possible de constater leur apparentement plus facilement. Des assortiments de bague comportant deux ou plusieurs diamètres de bague standards peuvent cependant aussi être envisagées ; dans ce cas, il est aussi possible de faire correspondre des profils de bagues de diamètres différents au sein d'une paire.

La variante illustrée sur les figures 1A à 1E emploie des bagues d'adaptation 3 respectivement 4 pour adapter le diamètre interne des bagues 1 respectivement 2 au doigt du porteur. Les bagues d'adaptation 3, 4 sont insérées à l'intérieur des bagues externes 1, 2 et maintenues par exemple par chassage, sertissage, rivetage, vissage, encliquetage, soudage ou collage. Un couple souhaitant acquérir une paire de bagues 1, 2 choisit donc une paire de bague de rayon standard avec un motif en relief individuel 11, 21 et un motif général qui lui convient, puis réduit le rayon des deux bagues 1, 2 au moyen de bagues d'adaptation de rayons internes dépendant du diamètre des doigts des deux partenaires. Le mode de fixation des bagues d'adaptation permet de préférence leur montage en bijouterie avec un minimum d'outillage et en réduisant le risque de détérioration de l'aspect des bagues lors de l'emboîtage. Les bagues d'adaptation 3, 4 peuvent être munies de butées 31, respectivement 41 pour réduire le risque de déboîtage et améliorer la finition de la bague complète.

Les figures 2A et 2B illustrent un autre mode de réalisation de l'invention, dans lequel le motif individuel de chaque bague comporte des éléments mâles 12 et/ou femelles 22. Les picots mâles 12 d'une bague s'insèrent uniquement dans les trous borgnes femelles 22 de l'autre bague.

Le nombre, la position angulaire, la forme et/ou la profondeur des éléments mâles et des éléments femelles correspondants sont individuels pour chaque paire de bagues apparentées, en sorte que les éléments mâles d'une bague s'insèrent uniquement dans les éléments femelles de la bague apparentée,

Dans l'exemple illustré tous les picots 12 sont disposés sur la bague 1 **-** par exemple la bague de l'homme - tandis que les trous 22 sont tous disposés sur l'autre bague 22. Il est naturellement aussi possible de répartir les trous et les picots sur les deux bagues. Par ailleurs, il est possible d'utiliser des picots ou d'autres types d'éléments mâles et femelles sur des bagues dont la tranche 10/20 n'est pas individualisée, par exemple sur des bagues dont les deux tranches ont un profil plat identique.

Les figures 3A à 3F illustrent une variante de l'invention dans laquelle les deux bagues 1 respectivement 2 d'un couple sont montées sur des bagues d'adaptation 3, 5 respectivement 4, 6 constituées de deux pièces filetées vissées l'une à l'autre au travers des bagues. Les références 30, 40, 50, 60 illustrent les filetages internes ou externes des différentes pièces. La bague 1 respectivement 2 peut de préférence être pivotée entre une première butée (31, respectivement 61) liée à la première partie (3 respectivement 6 et une deuxième butée (41, respectivement 51) liée à la deuxième partie (4 respectivement 5), les butées limitant le déplacement latéral des bagues 1, 2. Cette variante a l'avantage d'éviter le contact entre les flancs profilés 10, 20 et la peau du porteur; il est ainsi possible d'utiliser des profils plus pointus sans risque de blessure. Par ailleurs, le montage ou démontage de la bague sur l'anneau d'adaptation est facilité.

Les figures 4A et 4B illustrent une variante de l'invention dans laquelle les deux bagues 1, 2 apparentées d'une même paire sont portées sur le même doigt et montées sur une même bague d'adaptation, ici une bague d'adaptation constituées de deux pièces 7, 8 liées l'une à l'autre au moyen de filetages 70, 80. Cette solution est appropriée par exemple pour un / une célibataire qui cherche encore l'âme soeur, ou pour un veuf / une veuve qui souhaite garder le souvenir du conjoint perdu. Dans une variante, il est aussi possible de réaliser deux paires de bagues 1, 2 avec des profils 11, 21 identiques deux à deux, mais par exemple dans des couleurs ou des matériaux différents. Lors des fiançailles ou du mariage, les deux conjoints échangent un élément de leurs paires et reconstituent une paire bicolore ou bimétallique complète qu'ils peuvent porter sur le même doigt. Dans ce cas de figure, chaque bague peut donc être apparentée à deux bagues d'un assortiment.

Les figures 5A à 5C illustrent une variante de l'invention dans laquelle chaque bague 1, 2 est montée avec une contrepartie neutre 9, 9' sur une bague d'accouplement 7, 8 respectivement 7', 8', ici une bague en deux parties. Les bagues 1, 2 sont individuelles et munies chacune d'un profil unique. Les contreparties 9, 9' sont en revanche interchangeables et existent en un nombre limité de modes de réalisation. Cette solution est par exemple adaptée à un célibataire qui acquiert la paire de bagues de la figure 4 avec la bague d'adaptation permettant de porter les deux bagues de cette paire. Lorsqu'il rencontre l'âme soeur, il lui offre une moitié de sa bague avec un anneau d'adaptation approprié, et remplace la demi-bague offerte par une contrepartie standard 9 ou 9'.

Les figures 6A à 6B illustrent un mode de réalisation de l'invention dans lequel les deux bagues 1, 2 ont une forme non circulaire, ici une forme externe carrée. Les bagues sont montées autour de bagues d'adaptation 3, 4 dont la forme externe est compatible avec la forme interne de la bague 1, 2, et le diamètre du trou central adapté au doigt du porteur. D'autres formes de bagues, y compris des bagues de forme fantaisie ou munies de pierres, sont envisageables dans le cadre de l'invention.

Les figures 7A à 7D illustrent un mode de réalisation de l'invention dans lequel les deux bagues 1, 2 d'une paire sont vissées sur les bagues d'adaptation correspondantes. Un joint torique 32 respectivement 42 est disposé entre la bague et la bague d'adaptation, de manière à contrôler le couple nécessaire pour dévisser la bague. Une butée annulaire sur chaque bague d'adaptation prévient l'introduction ou l'extraction de la bague depuis l'un des côtés de la bague d'adaptation.

Les figures 8A à 8F illustrent un mode de réalisation de l'invention dans lequel au moins une des bagues 1 d'une paire apparentée est montée de manière coulissante sur la bague d'adaptation 3 correspondante. Une butée intérieure 16 sur la bague 1 limite l'amplitude du déplacement dans la direction de rapprochement des deux bagues. Une autre butée amovible 34, vissée sur la bague d'adaptation 3, limite l'amplitude de déplacement dans la direction opposée. La butée 34 peut être démontée pour assembler ou retirer la bague 1 de sa bague d'adaptation 3. Des joints toriques 32 permettent en outre de contrôler le coefficient de frottement entre la bague et la bague d'adaptation, de manière à éviter des déplacements indésirables. La bague est représentée en position fermée sur les figures 8A, 8D et 8F, et en position ouverte sur les figures 8B, 8E et 8C. La position fermée, dans laquelle les joints sont cachés, est utilisée pour porter la bague au quotidien ; la bague 1 sera déplacée en position ouverte pour vérifier l'apparentement avec d'autres bagues.

Les deux bagues individuelles d'une paire sont de préférence vendues simultanément, par exemple dans la même bijouterie. Elles peuvent être liées l'une à l'autre lors de la vente par un emballage, un boîtier ou un présentoir approprié, permettant de limiter le risque que les deux membres d'une paire soient séparés l'un de l'autre et mélangés parmi des bagues non compatibles d'un assortiment. Dans une variante, les deux bagues 1, 2 sont liées mécaniquement l'une à l'autre, par exemple par collage au moyen de cire, d'une autre colle facile à nettoyer, ou d'une zone à briser. Au moment de l'échange des bagues, les deux partenaires doivent alors briser ce lien pour séparer les deux bagues qu'ils porteront chacun de leur côté.

Il est aussi possible de munir chaque bague d'un numéro ou d'un code permettant de retrouver facilement le partenaire correspondant. Les deux bagues apparentées d'une même paire peuvent par exemple porter le même code complété par une lettre ou un élément d'information qui permet de les différencier. Le numéro ou le code peut par exemple être gravé à l'intérieur de la bague, ou marqué de manière délébile sur une portion de la bague ou sur une étiquette. Dans une variante préférentielle, le code est indiqué sur un certificat fourni à l'acquéreur, ou stocké dans une banque de données, de manière à pouvoir être retrouvé même en cas de perte de la bague associée. Le code contient de préférence les paramètres d'usinage du profil 11, 21 personnel de la bague, ou permet en tout cas de retrouver ces paramètres. Il est ainsi possible de refabriquer une bague 1, 2 perdue en tout temps à partir de ce numéro ou code, ou de remplacer une bague par une bague plus moderne sans perdre la compatibilité avec la bague antérieure.

Dans une variante de l'invention, le motif individuel de chaque bague est constitué par une pièce rapportée unique montée sur une bague standard. Il est ainsi possible de fabriquer des paires de pièces individuelles, apparentées deux à deux, et fixées par des moyens quelconques sur des bagues de diamètres variables adaptées à différents diamètres de doigts.

Comme évoqué, les bagues ou bijoux de l'invention sont de préférence fabriquées par des machines à commande numériques exécutant un programme de coupe. Le programme de coupe détermine le profil individuel de chaque bijou 1, 2 successif, de manière à ce que chaque bijou comporte un profil en relief permettant de l'apparenter avec un seul autre bijou produit. Le profil 11, 21 généré pour chaque paire de bijou dépend d'au moins un paramètre du programme de coupe différent pour chaque bijou. Les paramètres successifs sont générés par une série mathématique, par exemple un générateur de nombre semi-aléatoire générant une série suffisante ou même infinie de nombres tous différents, ou à partir d'une table prédéfinie de nombres tous différents les uns des autres, ou à partir d'e la date et de l'heure de fabrication. Dans une variante, les profils 11, 21 d'une paire sont déterminés à l'aide de paramètres permettant d'identifier uniquement chaque couple, par exemple à partir du nom des deux membres du couple, et/ou de leur date de naissance, et/ou de leur signe et ascendant astrologique, etc. Cette variante nécessite cependant que ces paramètres soient connus avant la fabrication du bijou ou du motif personnalisé du bijou.

Les bijoux peuvent aussi être mis en oeuvre à l'aide de plusieurs machines de coupe employant le même programme de coupe avec des séquences de paramètres différents. Les différentes machines peuvent par exemple employer un générateur de nombre pseudo-aléatoire identique initialisé avec une valeur (seed) différente sur chaque machine.

La description ci-dessus concerne systématiquement des bagues portées par des couples formés de deux partenaires. Il est naturellement possible dans le cadre de l'invention de prévoir des bagues destinées à être portées par des groupes de plus de deux membres, les bagues de tous les membres étant apparentées entre elles. Il est aussi possible de prévoir des bagues comportant plus de deux motifs d'apparentement - par exemple un motif sur chaque tranche. Par ailleurs, il est aussi possible d'apparenter une bague unique à plusieurs bagues compatibles, identiques ou différentes les unes des autres, dans le cas de polygamie ou de polyandrie par exemple.

## Revendications

1. Assortiment comportant plusieurs paires de bagues (1, 2), chaque bague comportant un motif (11, 21) permettant de l'apparenter à une seule autre bague dudit assortiment,
au moins une bague (1, 2) comportant un adaptateur interchangeable (3, 4) pour adapter son diamètre au doigt du porteur,
chaque bague étant munie d'un code permettant de reconstituer la bague, ou la bague apparentée
**caractérisé en ce que** le code contient, ou permet de retrouver, les paramètres d'usinage du profil (11, 21) personnel de la bague.

2. Assortiment de bagues selon la revendication 1, le code étant stocké dans une banque de données.

3. Assortiment de bagues selon la revendication 1, le code étant indiqué sur un certificat fourni à l'acquéreur.

4. Assortiment de bagues selon la revendication 1, le code étant gravé à l'intérieur de la bague.

5. Assortiment de bagues selon la revendication 1, au moins deux bagues apparentées d'une même paire étant montées sur des adaptateurs de diamètres différents.

6. Assortiment de bagues selon la revendication 5, lesdits adaptateurs (3, 4) étant formés de manière à permettre la juxtaposition de deux bagues (1, 2) apparentées sans les démonter de leur adaptateur.

7. Assortiment de bagues selon la revendication 6, au moins un dit adaptateur (3, 4) permettant de faire coulisser la bague (1, 2) qui y est montée afin de vérifier son apparentement avec une autre bague.

8. Assortiment de bagues selon l'une des revendications 5 à 7, ladite bague (1, 2) étant vissée, chassée, soudée, sertie, rivée ou collée sur ledit adaptateur (3, 4).

9. Assortiment de bagues selon l'une des revendications 5 à 8, ladite bague (1, 2) comportant une face intérieure, ledit adaptateur (3, 4) comportant une face externe, ladite bague et ledit adaptateur étant maintenus solidairement l'un à l'autre au niveau de ladite face intérieure et de ladite face extérieure.

10. Assortiment de bagues selon l'une des revendications 5 à 9, le diamètre externe maximal dudit adaptateur (3, 4) étant inférieur au diamètre intérieur de ladite bague (1, 2).

11. Assortiment de bagues selon l'une des revendications 5 à 10, au moins un joint étant prévu entre ledit adaptateur et ladite bague.

12. Assortiment de bagues selon l'une des revendications 5 à 11, une butée permettant d'empêcher l'insertion ou l'extraction de la bague depuis un seul des deux côtés de l'adaptateur associé.

13. Assortiment de bague selon la revendication 12, ladite butée (34) étant amovible.

14. Assortiment de bagues selon l'une des revendications 5 à 11, ledit adaptateur comportant deux parties (3, 5 ; 4, 6 ; 7, 8) liées l'une à l'autre de manière à maintenir ladite bague (1, 2) entre une première butée (31, 61, 71) liée à la première partie (3, 6, 7) et une deuxième butée (41, 81) liée à la deuxième partie (4, 8).

15. Assortiment de bague selon l'une des revendications 5 à 14, ladite bague (2-3) pouvant être pivotée par rapport audit adaptateur (7-8) lorsqu'elle est portée.

16. Assortiment de bagues selon l'une des revendications 1 à 15, au moins une paire de bagues apparentées étant montée simultanément sur un même adaptateur.

17. Assortiment de bagues selon l'une des revendications 1 à 16, au moins une bague étant montée sur le même adaptateur qu'une contrepartie neutre (9).

18. Assortiment de bagues selon l'une des revendications 1 à 17, chaque bague étant munie d'un motif en relief (11, 21) dépourvu de discontinuités et d'angles vifs permettant de l'emboîter/abouter/ajuster avec une seule autre bague dudit assortiment.

19. Assortiment de bagues selon l'une des revendications 1 à 18, le rayon (r) de chaque bague au niveau de la tranche (10, 20) étant égal.

20. Assortiment de bagues selon l'une des revendications 1 à 19, lesdites bagues (1, 2) étant monolithiques et métalliques.

21. Assortiment de bagues selon l'une des revendications 1 à 20, lesdites bagues (1, 2) étant fabriquées par usinage par enlèvement de copeaux sous le contrôle d'une commande numérique.

## Claims

1. Set of rings having several pairs of rings (1, 2), each ring having a pattern (11, 21) allowing it to be matched to a single other ring of said set,
wherein at least one ring (1, 2) comprises an interchangeable adapter (3, 4) for adapting its diameter to the wearer's finger,
each ring (1, 2) being provided with a code allowing the ring or the matching ring to be reconstituted,
**characterized in that** the code contains or in any case allows the parameters of the ring's personal profile (11, 21) to be retrieved.

2. Set of rings according to claim 1, wherein the code is stocked in a database.

3. Set of rings according to claim 1, wherein the code is indicated on a certificate supplied to the buyer.

4. Set of rings according to claim 1, wherein the code is engraved inside the ring.

5. Set of rings according to claim 1, at least two matching rings of a same pair being mounted onto adapters of different diameters.

6. Set of rings according to claim 5, said adapters (3, 4) being shaped so as to allow two matching rings (1, 2) to be juxtaposed without dismounting them from their adapter.

7. Set of rings according to claim 6, at least one said adapter (3, 4) allowing the ring (1, 2) mounted thereon to slide in order to check whether it matches another ring.

8. Set of rings according to one of the claims 5 to 7, said ring (1, 2) being screwed, pressed, welded, crimped, riveted or glued onto said adapter (3, 4).

9. Set of rings according to one of the claims 5 to 8, said ring (1, 2) comprising an inner side, said adapter (3, 4) comprising an outer side, said ring and said adapter being held fixedly united with one another at the level of said inner side and said outer side.

10. Set of rings according to one of the claims 5 to 9, the maximum outer diameter of said adapter (3, 4) being lower than the inside diameter of said ring (1, 2).

11. Set of rings according to one of the claims 5 to 10, at least one ring joint being provided between said adapter and said ring.

12. Set of rings according to one of the claims 5 to 11, a stop making it possible to prevent the ring from being inserted or extracted from only one of the two sides of the associated adapter.

13. Set of rings according to claim 12, said stop (34) being removable.

14. Set of rings according to one of the claims 5 to 11, said adapter having two parts (3, 5; 4, 6; 7, 8) linked to one another so as to hold said ring (1, 2) between a first stop (31, 61, 71) linked to the first part (3, 6, 7) and a second stop (41, 81) linked to the second part (4, 8).

15. Set of rings according to one of the claims 5 to 14, said ring (2-3) being capable of being pivoted relatively to said adapter (7-8) when it is worn.

16. Set of rings according to one of the claims 1 to 15, at least one pair of matching rings being mounted simultaneously onto a same adapter.

17. Set of rings according to one of the claims 1 to 16, at least one ring being mounted onto the same adapter as a neutral counterpart (9).

18. Set of rings according to one of the claims 1 to 17, each ring being provided with a raised pattern (11, 21) devoid of discontinuities and sharp angles allowing it to fit/abut/adjust with a single other ring of said set.

19. Set of rings according to one of the claims 1 to 18, the radius (r) of each ring at the level of the edge (10, 20) being equal.

20. Set of rings according to one of the claims 1 to 19, said rings (1, 2) being monolithic and metallic.

21. Set of rings according to one of the claims 1 to 20, said rings (1, 2) being machine-manufactured by chip-removal under steering of a digital control.

## Patentansprüche

1. Satz von Ringen mit verschiedenen Ringen (1, 2), jeder Ring hat ein Muster (11, 21), die ihm erlaubt, mit einem einzelnen anderen Ring von besagtem Satz von Ringen zusammenzupassen,
wobei mindestens ein Ring (1, 2) einen austauschbaren Adapter (3, 4) umfasst, um seinen Durchmesser an den Finger des Trägers anzupassen,
wobei jeder Ring (1, 2) mit einem Kode bereitgestellt wird, der es erlaubt, den Ring oder den passenden Ring wiederherzustellen,
**dadurch gekennzeichnet, dass** der Kode die Parameter des persönlichen Profils (11, 12) enthält oder er in jedem Fall erlaubt, die Parameter zu erlangen.

2. Satz von Ringen gemäss Anspruch 1, wobei der Kode in eine Datenbank gespeichert ist.

3. Satz von Ringen gemäss Anspruch 1, wobei der Kode auf einem Zertifikat angezeigt wird, welches dem Käufer ausgehängt wird.

4. Satz von Ringen gemäss Anspruch 1, wobei der Kode auf der Innenseite des Rings eingraviert ist.

5. Satz von Ringen gemäss Anspruch 1, wobei mindestens zwei passende Ringe desselben Paares auf einen Adapter von verschiedenen Durchmessern montiert werden können.

6. Satz von Ringen gemäss Anspruch 5, wobei besagte Adapter (3, 4) so geformt sind, dass es erlaubt ist, zwei passende Ringe (1, 2) gegenüberzustellen, ohne die von dem Adapter zu nehmen.

7. Satz von Ringen gemäss Anspruch 6, wobei mindestens einer der besagten Adapter (3, 4) es erlaubt, den darauf montierten Ring (1, 2) zu bewegen, um zu testen, ob er zu dem anderen Ring passt.

8. Satz von Ringen gemäss einem der Ansprüche 5 bis 7, wobei besagter Ring (1, 2) auf den Adapter geschraubt, gelötet, gecrimpt, genietet oder geklebt worden sind.

9. Satz von Ringen gemäss einem der Ansprüche 5 bis 8, wobei besagter Ring (1, 2) eine innere Seite und besagter Adapter (3, 4) eine äussere Seite aufweist, und wobei besagter Ring und besagter Adapter fest an besagter inneren und besagten äusseren Seite miteinander verbunden sind.

10. Satz von Ringen gemäss einem der Ansprüche 5 bis 9, wobei das Maximum des äusseren Durchmessers des besagten Adapters (3, 4) kleine ist las der innere Durchmesser des besagten Rings (1, 2).

11. Satz von Ringen gemäss einem der Ansprüche 5 bis 10, wobei mindestens eine Ringverbindung zwischen besagtem Adapter und besagtem Ring bereitgestellt ist.

12. Satz von Ringen gemäss einem der Ansprüche 5 bis 11, wobei ein Stopp es möglich macht, es zu verhindern, dass der Ring von einer der zwei Seiten des zugehörigen Adapters eingeführt oder extrahiert werden kann.

13. Satz von Ringen gemäss Anspruch 12, wobei besagter Stopp (34) entfernbar ist.

14. Satz von Ringen gemäss einem der Ansprüche 5 bis 11, wobei besagter Adapter zwei Teile (3, 5, 4, 6, 7, 8) aufweist, die miteinander verbunden sind, so dass besagter Ring (1, 2) zwischen einem ersten Stopp (31, 61, 71), der mit dem ersten Teil (3, 6, 7) verbunden ist, und einem zweiten Stopp (41, 81), der mit dem zweiten Teil (4, 8) verbunden ist, zu halten.

15. Satz von Ringen gemäss einem der Ansprüche 5 bis 14, wobei besagter Ring (2, 3) fähig ist, relativ zu besagtem Adapter (7, 8) bewegt zu werden, wenn er getragen wird.

16. Satz von Ringen gemäss einem der Ansprüche 1 bis 15, wobei mindestens ein Paar der passenden Paare gleichzeitig auf denselben Adapter montiert wird.

17. Satz von Ringen gemäss einem der Ansprüche 1 bis 16, wobei mindestens ein Ring auf denselben Adapter als ein neutrales Gegenteil (9) montiert wird.

18. Satz von Ringen gemäss einem der Ansprüche 1 bis 17, wobei jeder Ring mit einem sich erhebenden Muster (11, 12) ohne Diskontinuitäten und scharfe Winkel bereitgestellt wird, die es erlauben, ihn mit einem einzelnen Ring des besagten Sets zu passen, anzugrenzen, anzupassen.

19. Satz von Ringen gemäss einem der Ansprüche 1 bis 18, wobei der Radius (r) von jedem Ring an der Ebene der Kanten (10, 20) gleich ist.

20. Satz von Ringen gemäss einem der Ansprüche 1 bis 19, wobei besagte Ringe (1, 2) monolithisch und metallisch sind.

21. Satz von Ringen gemäss einem der Ansprüche 1 bis 20, wobei besagte Ringe (1, 2) durch eine Chipentfernung unter Steuerung einer digitalen Kontrolle maschinenhergestellt sind.
